# EUROPÄISCHE PATENTSCHRIFT

(11) **EP 0 720 497 B1**
(45) Veröffentlichungstag und Bekanntmachung des Hinweises auf die Patenterteilung: **21.01.1998**
(21) Anmeldenummer: 94926710.8
(22) Anmeldetag: 29.09.1994
(51) Int. Cl.: A62B 18/08

(54) **SCHUTZHELM MIT EINER VERBINDUNGSVORRICHTUNG FÜR EINE ATEMSCHUTZMASKE**
PROTECTIVE HELMET WITH A GAS-MASK ATTACHMENT DEVICE
CASQUE DE PROTECTION POURVU D'UN SYSTEME PERMETTANT DE FIXER UN MASQUE A GAZ

(30) Priorität: 01.10.1993 AT 1977/93
(43) Veröffentlichungstag der Anmeldung: 10.07.1996
(73) Patentinhaber: Rosenbauer International Aktiengesellschaft, 4060 Leonding (AT)
(72) Erfinder: GEBHARTL, Wilfried, A-4540 Bad Hall (AT); KUDLA, Andreas, A-4664 Oberweis (AT)
(74) Vertreter: Secklehner, Günter, Dr.
(86) Internationale Anmeldenummer: AT9400140
(87) Internationale Veröffentlichungsnummer: WO9509675

(56) Entgegenhaltungen:
- EP-A- 0 196 204
- EP-A- 0 336 834
- EP-A- 0 357 838
- EP-A- 0 471 264
- DE-A- 2 549 979
- DE-A- 3 721 662
- DE-A- 3 841 832
- DE-A- 4 037 034
- DE-B- 2 640 701
- DE-C- 2 213 972
- DE-U- 8 225 081
- DE-U- 8 800 172
- GB-A- 2 145 767
- US-A- 4 136 403
- US-A- 4 555 815
- US-A- 4 734 940
- US-A- 4 817 596

## Beschreibung

Die Erfindung betrifft einen Schutzhelm mit einer Verbindungsvorrichtung zur lösbaren Befestigung einer bänderlosen Atemschutzmaske, wie er im Oberbegriff des Patentanspruches 1 beschrieben ist.

Es ist bereits eine Kombination eines Schutzhelms und einer bänderlosen Atemschutzmaske aus der DE 37 21 662 A1 bekannt, bei der die Atemschutzmaske durch zwei Verbindungsvorrichtung am Schutzhelm befestigt werden kann. Jede Verbindungsvorrichtung weist dabei zwei Kupplungsteile auf, wovon jeder im Bereich einer der beiden jeweils den Ohren eines Benutzers zugewandten Flankenbereiche des Schutzhelms sowie in einem der beiden Seitenbereiche der Atemschutzmaske befestigt ist. Die helmseitigen Kupplungsteile sind in einer Ausnehmung der Schutzhelmschale angeordnet. Der maskenseitige Kupplungsteil ist über eine Schwenkachse begrenzt drehbar auf der Atemschutzmaske angeordnet und weist einen Steckerteil auf, der in einen Steckeraufnahmeteil des helmseitigen Kupplungsteils einschnappbar ist. Die beiden Kupplungsteile sind relativ zueinander verstell- und feststellbar und durch die Relativverstellung der Kupplungsteile zueinander sind die Atemschutzmaske und der Schutzhelm in unterschiedlichen Distanzen voneinander festlegbar. Nachteilig ist hierbei, daß durch die Anordnung der helmseitigen Kupplungsteile in einer Ausnehmung der Schutzhelmschale es durch die über die innere Oberfläche der Schutzhelmschale vorragenden Bauteile bei seitlichen Schlagbeanspruchungen zu Verletzungen im Gesichtsbereich des Trägers kommen kann.

Aus der DE 40 37 034 A1 ist eine Kombination eines Schutzhelmes mit einer Atemschutzmaske bekannt, bei der die Verbindung des Schutzhelmes mit der Atemschutzmaske über zwei lösbare Kupplungsteile erfolgt. Der helmseitige Kupplungsteil wird über eine Schwenkachse am Traggestell oder im Innenhelm des Schutzhelmes derart gelagert, daß er sich zwischen der Außenschale des Schutzhelmes und dem Innenhelm bzw. dem Traggestell befindet. Auf dem helmseitigen Kupplungsteil ist ein pilzförmiger Bolzen angeordnet. Der weitere Kupplungsteil der Atemschutzmaske ist mit einer knopflochartigen Öffnung mit einem großen Durchmesser und einem verengten länglichen Ansatzstück versehen. Der helmseitige Kupplungsteil kann aus seiner Ruhestellung ausgeschwenkt werden, sodaß der Kupplungsteil der Atemschutzmaske mit der Öffnung in den pilzförmigen Bolzen eingehängt werden kann. Darauf hin wird der helmseitige Kupplungsteil in Richtung seiner Ruhestellung verschwenkt, um die Atemschutzmaske an das Gesicht des Feuerwehrmannes anzunähern und somit einen luftdichten Sitz der Atemschutzmaske am Gesicht des Feuerwehrmannes zu erreichen. Nachteilig ist hierbei, daß die Anpassung der Atemschutzmaske an das Gesicht des Feuerwehrmannes nicht zufriedenstellend ist.

Es ist ein Schutzhelm für die lösbare Befestigung einer Atemschutzmaske mit einer Verbindungsvorrichtung bekannt - gemäß DE 26 40 701 C3, bei dem beide Rastelement der Verbindungsvorrichtung, die lösbar miteinander in Eingriff bringbar sind, innerhalb der Außenumgrenzung des Schutzhelms angeordnet sind. Diese Verbindungsvorrichtung besteht beispielsweise aus einer Rastglocke, die über ein Haltelement in einer Ausnehmung des Schutzhelms gehaltert ist, in die ein an der Atemschutzmaske befestigtes Rastelement einrasten kann, wobei durch entsprechende Verstellung eine ausreichende Vorspannung zwischen der Atemschutzmaske und dem Gesicht des Benutzers und der Abstützung der Gegenkraft über den Schutzhelm erzielbar ist. Nachteilig ist hierbei, daß die Feststellung bzw. Justierung der Anpreßkraft sowie das Lösen der Befestigungsvorrichtung durch die den Schutzhelm durchdringende Lagervorrichtung der Verbindungsvorrichtung erfolgt und demgemäß der Schutzhelm mit relativ großen Durchbrüchen und Ausnehmungen versehen sein muß.

Ein weiterer bekannter Schutzhelm - gemäß EP 0 105 813 B1 weist eine starre Kalotte und eine innere Haube aus schmiegsamen Transversalbändern auf, deren Seitenteile in zur mittleren Längsebene des Schutzhelms symmetrischen und etwa in Höhe der Ohren des Benutzers liegenden Punkten zusammenlaufen, wobei der Schutzhelm an der abnehmbaren Atemschutzmaske durch wenigstens einen seitlichen Befestigungsarm einstellbarer Länge angelenkt ist. Die Kalotte des Schutzhelms ist außen an jeder ihrer Seiten in Höhe der Ohren des Benutzers mit Verhakungskerben oder -schlitzen zum Anbringen von zwei seitlichen Befestigungsarmen versehen. Diese sind zu beiden Seiten der Atemschutzmaske mit dieser verbunden. Jeder der seitlichen Befestigungsarme weist zwei teleskopartige Elemente auf, die durch federnde Elemente miteinander verbunden und so vorgespannt sind, daß sie ineinander einzudringen versuchen. Ein mit der zugeordneten Verhakungskerbe der Kalotte zusammenwirkender Haken ist schwenkbar an dem hinteren teleskopartigen Element des Befestigungsarms montiert. An dem vorderen teleskopartigen Element des Befestigungsarms und an einer Verlängerung des Hakens sind Anschlagmittel vorgesehen, durch die die beiden Elemente in ausgezogener Position zeitweilig verriegelbar sind. Ferner sind Entriegelungsmittel für diese Anschlagmittel vorgesehen, durch die das Abstützen der Befestigungsarme an der Außenfläche des Schutzhelms beim Anlegen der Atemschutzmaske auslösbar ist. Mit einem derartigen Schutzhelm und einer mit diesem verbundenen Atemschutzmaske konnte nicht in allen Einsatzfällen eine ausreichende Sicherheit für die Benutzungsperson einer derartigen Kombination aus Schutzhelm und Atemschutzmaske erreicht werden.

Es sind aber auch bereits andere aus dem Stand der Technik bekannte Verbindungsvorrichtungen zwischen Schutzhelmen und Atemschutzmasken bekannt - gemäß DE 33 00 646 C1 -, die derart aufgebaut sind, daß durch Betätigungsorgane an der Atemschutzmaske die Vorspannung bzw. die Anpreßkraft der Atemschutzmaske am Gesicht des Benutzers festlegbar ist. Dabei erweist sich die Bedienung der Verbindungsvorrichtungen insbesondere mit Handschuhen als schwierig.

Des weiteren ist auch bereits ein Schutzhelm mit einer lösbar an diesem befestigten Atemschutzmaske bekannt - gemäß DE 25 49 979 C3, bei der die Verbindungsvorrichtung in einer Ausnehmung der Kalotte des Schutzhelms angeordnet ist und in dem vom Schutzhelm umgebenden Innenraum vorragende Arretierungsteile aufweist, die direkt in entsprechende Rastorgane der Atemschutzmaske eingreifen. Das Einrasten von in der Verbindungsvorrichtung angeordneten senkrecht zur Schutzhelmwand verstellbaren Arretierungsteile bzw. - stifte in den Rastorganen auf der Atemschutzmaske kann von außerhalb der Schutzhelms ebenso wie die Freigabe der Verrastung erfolgen. Durch das Fehlen einer zugfesten Verbindung zwischen den beiden Arretierungsteilen der Verbindungsvorrichtung im Schutzhelm und der Rastorganen an der Atemschutzmaske können bei einem Verdrehen oder Verrutschen des Schutzhelms relativ zur Atemschutzmaske die beiden Rastelemente außer Eingriff kommen.

Ähnliche Konstruktionen von Verbindungsvorrichtungen und Kombinationen eines Schutzhelms mit einer Atemschutzmaske sind auch noch aus der DE 41 33 653 A1, der DE 38 41 832 A1, der DE 33 02 004 A1, der DE 22 13 972 B1, der DE 88 00 172 U1, der DE 82 25 081 U1, der EP 0 471 264 A2, der EP 0 357 838 A1, der EP 0 336 834 B1, der EP 0 236 240 B1, der US 4,817,596 A, der US 4,734,940 A, der US 4,555,815 A und der US 4,136,403 A bekannt.

Der vorliegenden Erfindung liegt nunmehr die Aufgabe zugrunde, einen Schutzhelm mit einer Verbindungsvorrichtung zur lösbaren Befestigung einer bänderlosen Atemschutzmaske zu schaffen, bei der die schutzhelmseitigen Bauelemente der Verbindungsvorrichtung die Benutzung des Schutzhelms ohne Atemschutzmaske nicht erschweren, eine gute Anpassung, einen dichten Sitz der Atemschutzmaske sowie eine einfache Bedienung der Verbindungsvorrichtung ermöglichen.

Diese Aufgabe wird durch die Merkmale im Kennzeichenteil des Anspruches 1 gelöst. Vorteilhaft ist hierbei, daß durch die gelenkige Anordnung der Kupplungselemente eine gute Anpassung und ein dichter Abschluß zwischen der Atemschutzmaske und dem Gesicht des Benutzers erreicht werden kann, da der Abstand zwischen dem Schutzhelm und dem Gesicht in weiten Bereichen einstellbar ist. Durch die drehbeweglich gelagerten, helmseitigen Kupplungsteile wird auch eine entkupplungssichere Verbindung beim Festspannen und Andrücken der Atemschutzmaske an das Gesicht erreicht, ohne daß die Kupplungsteile am Schutzhelm und auf der Atemschutzmaske außer Eingriff kommen. Durch die im Innenraum des Schutzhelms versenkt und/oder nach außen verstellbar bzw. hochklappbare Anordnung des helmseitigen Kupplungsteils wird die Sicherheitsfunktion des Schutzhelms auch bei Verwendung ohne Atemschutzmaske nicht nachteilig beeinflußt und eine einfache Bedienung und exaktere Verankerung der Atemschutzmaske bei gemeinsamer Verwendung von Schutzhelm und Atemschutzmaske erreicht. Überdies liegt ein weiterer Vorteil darin, daß ein Aufbau möglich ist, bei welchem keine Durchbrüche im Schutzhelm notwendig sind, um entsprechende Vorrichtungsteile zu haltern.

Von Vorteil ist auch eine Ausbildung nach Anspruch 2, da dadurch erreicht wird, daß bei Nichtverwendung der Atemschutzmaske in Verbindung mit dem Schutzhelm die Sicherheitsfunktion des Schutzhelms auch bei Verwendung ohne Atemschutzmaske nicht nachteilig beeinflußt wird und das Sichtfeld des Schutzhelmträgers durch aus dem Helm vorstehende oder lose herabhängende Teile nicht eingeschränkt und außerdem ein Verhängen verhindert wird.

Vorteilhaft ist auch eine Ausbildung nach den Ansprüchen 3 und 4, da aufgrund der verwendeten Verbindungselemente ein fester Sitz der Atemschutzmaske am Gesicht des Benutzers unter Abstützung über dem Schutzhelm erzielt wird, wobei bei Relativbewegungen die Elastizität und Vorspannung der Atemschutzmaske in den Randbereichen relativ zum Gesicht ausgenützt wird, um den dichtenden Abschluß beizubehalten.

Gemäß einer weiteren Ausbildung nach Anspruch 5 wird erreicht, daß trotz der zugfesten Verbindung aufgrund der biegeschlaffen Ausbildung eine optimale Anpassung der Kupplungsteile an die unterschiedlichen Gesichtsformen erzielt wird. Dazu kommt, daß bei seitlichen Druckbeanspruchungen die Elemente leichter ausweichen können und vor allem Verletzungen des Benutzers durch scharfkantige Teile vermieden werden.

Es ist auch eine Ausgestaltung nach Anspruch 6 möglich, wodurch eine einfache Anpassung der Kupplungsteile in ihrem Verlauf an unterschiedliche Gesichtsbreiten möglich ist.

Eine andere Weiterbildung des Schutzhelms ist in Anspruch 7 gekennzeichnet, da durch die schubfeste Anordnung der Kupplungsteile ein Ausweichen eines Kupplungsteils in Aufschubrichtung der Atemschutzmaske während der Relativbewegung der Kupplungsteile zum Festsetzen der Atemschutzmaske am Gesicht des Benutzers verhindert wird. Dies ermöglicht aber in besonders vorteilhafter Weise eine EinhandBedienung beim Aufsetzen der Atemschutzmaske bzw. wird dadurch erreicht, daß der Benutzer einer derartigen Kombination aus Schutzhelm und Atemschutzmaske mit einer Hand die Maske festdrücken und dadurch die Kupplungsteile in ihrer gewünschten Relativstellung zur Erzeugung einer ausreichenden Anpreßkraft verstellen kann, während er die andere Hand frei hat, um die Position des Schutzhelms während der Verrastungsbewegung der Atemschutzmaske mit dem Schutzhelm zu fixieren. Damit wird die Zeitdauer, die ein Benutzer dieser Kombination aus Schutzhelm und Atemschutzmaske benötigt, um einsatzbereit zu sein, erheblich verkürzt.

Es ist aber auch eine Ausführungsvariante nach Anspruch 8 möglich, da eine unvorhergesehene Entkupplung der Kupplungsteile durch die Feststellung derselben vor allem während der Benutzung der Atemschutzmaske mit Sicherheit vermieden ist, wobei durch die bedarfsweise Lösbarkeit ein bewußter Lösevorgang notwendig ist und damit die Unfallgefahr bei Verwendung dieses Schutzhelms herabgesetzt wird.

Der Vorteil der Weiterbildung nach Anspruch 9 liegt darin, daß beim dichtenden Aufsetzen der Atemschutzmaske auf das Gesicht eine Einhand-Bedienung möglich ist und durch die Aufpreßbewegung der Atemschutzmaske auf das Gesicht gleichzeitig die Einstellung und Verriegelung der Kupplungsteile ermöglicht wird.

Bei einer anderen Ausführungsform nach Anspruch 10 werden die Befestigungskräfte über eine größere Fläche verteilt, wodurch auch eine hohe Zugfestigkeit der Verbindung in den unterschiedlichen Stellungen sichergestellt ist.

Durch die weitere Ausgestaltung nach Anspruch 11 wird erreicht, daß der Kupplungsteil zur Befestigung der Atemschutzmaske während der Benutzung des Schutzhelms ohne Atemschutzmaske das Gesichtsfeld des Benutzers nicht nachteilig beeinflussen kann und außerdem ein Verhängen verhindert wird.

Bei einer weiteren Ausbildung nach Anspruch 12 wird ermöglicht, daß trotz nur einer Verbindungsvorrichtung auf jeder Seite der Atemschutzmaske eine Mehrpunktabstützung an der Atemschutzmaske erreicht wird, wodurch über den Umfangsbereich ein dichterer Sitz erzielbar ist.

Vorteilhaft ist auch die Weiterbildung nach Anspruch 13, da dadurch mit zwei Verbindungsvorrichtungen zwischen Schutzhelm und Atemschutzmaske eine Vier-Punkt-Abstützung erzielt wird.

Durch die weitere Ausgestaltung nach Anspruch 14 kann auch ein Lösen der Atemschutzmaske vom Gesicht des Feuerwehrmannes bzw. Benutzers bei von oben auf die Atemschutzmaske einwirkenden Zugbelastungen verhindert werden und in Verbindung mit den im Flankenbereich des Schutzhelms angeordneten Verbindungsvorrichtungen mit einfachen Mitteln eine Fünf-Punkt-Abstützung ähnlich der herkömmlichen Atemschutzmaske mit elastischen Befestigungsbändern erreicht werden.

Eine noch verbesserte Anpassung an unterschiedliche Gesichtslängen wird durch die Ausgestaltung nach Anspruch 15 erreicht.

Eine geschützte Anordnung und die Vermeidung einer Fehlbedienung wird durch die Ausgestaltung der Rastschließe nach Anspruch 16 ermöglicht.

Durch die Weiterbildung nach Anspruch 17 kann auch bei einer unabsichtlichen Druckausübung, beispielsweise beim Anschlagen mit dem Schutzhelm an einem Bauteil an einer Wand oder einer Tür ein versehentliches Entriegeln der Verbindungsvorrichtung zwischen Schutzhelm und Atemschutzmaske verhindert werden.

Die Ausgestaltung des Rastelementes nach Anspruch 18 ermöglicht gegebenenfalls eine einfachere Bedienung durch die Benutzungsperson, wenn diese Handschuhe trägt.

Eine verbesserte Halterung und Anpassung der Atemschutzmaske an das Gesicht des Benutzers kann auch die durch die Weiterbildung nach Anspruch 19 erreicht werden, da die versteiften Zonen der Atemschutzmaske zum Ausüben der Druckkraft in Richtung des Gesichts des Benutzers genutzt werden können und die Zugänglichkeit zur Betätigung der Rastschließe auch bei aufgesetztem Schutzhelm und Atemschutzmaske besser ist.

Durch die Anordnung der Rastschließe am Halterahmen gemäß Anspruch 20 wird auch eine ausreißfeste Halterung der Rastschließe sichergestellt, wobei eine großflächige Krafteinleitung bevorzugt durch die Verbindung zwischen Rastschließe und Halterungsrahmen durch einen Anformungsvorgang möglich ist.

Vorteilhaft ist auch eine Anordnung gemäß Anspruch 21, da dadurch die Zugänglichkeit zur Rastschließe noch verbessert werden kann.

Eine von den Bewegungen des Helms völlig entkoppelte Halterung der Atemschutzmaske am Kopf des Benutzers wird in überraschend einfacher Weise durch die weitere Ausbildung nach Anspruch 22 erreicht. Dadurch, daß die Verbindungselemente direkt mit dem Nackenpolster bzw. dessen Halterung bewegungsverbunden sind, kann sich der Schutzhelm relativ zu diesen bewegen, ohne daß die Lage der Atemschutzmaske relativ zum Gesicht des Benutzers verändert wird.

Eine derartige Bewegungsentkopplung kann durch die Weiterbildung nach Anspruch 23 verbessert werden, da dadurch nicht nur Schläge, die von der Rückseite des Benutzers auf dem Schutzhelm auftreten, sondern auch schräg von oben kommende Schlageinwirkungen den Sitz der Atemschutzmaske nicht negativ beeinflussen können.

Es ist auch eine vorteilhafte Weiterbildung durch den Anspruch 24 möglich, wodurch die Vorteile der starren Verbindung mit dem Schutzhelm und gegebenenfalls vereinfachter Bedienung der Verbindungsvorrichtung vor allem mit einer behandschuhten Hand kombiniert werden, wobei in vorteilhafter Weise diese Rastschließe bzw. Klemmschließe und das bandförmige Verbindungselement in einem versenkten Bereich der Schutzhelmschale angeordnet sind.

Die Erfindung wird im nachfolgenden anhand der in den Zeichnungen gezeigten Ausführungsbeispiele näher erläutert.

Es zeigen:
- Fig. 1: einen Feuerwehrmann mit einer erfindungsgemäßen Kombination aus einem Schutzhelm und einer Atemschutzmaske in vereinfachter, schematischer Darstellung;
- Fig. 2: den Schutzhelm mit der zugehörigen Verbindungsvorrichtung zur lösbaren Befestigung der bänderlosen Atemschutzmaske an diesem in ihrer Relativlage vor der Befestigung der Atemschutzmaske am Schutzhelm in Seitenansicht und vereinfachter, schematischer Darstellung;
- Fig. 3: den Schutzhelm und die Atemschutzmaske nach Fig. 2 in Gebrauchslage bei am Kopf eines Benutzers angelegter Atemschutzmaske in Seitenansicht, teilweise geschnitten und vereinfachter, schematischer Darstellung;
- Fig. 4: den Helm nach Fig. 2 oder 3 in Seitenansicht, geschnitten;
- Fig. 5: die Verbindungsvorrichtung zwischen dem Schutzhelm und der Atemschutzmaske in Seitenansicht, geschnitten, gemäß den Linien V - V in Fig. 3;
- Fig. 6: eine andere Ausführungsvariante einer Kombination aus einem Schutzhelm und einer Atemschutzmaske mit drei Verbindungsvorrichtungen zwischen diesen in Seitenansicht, teilweise geschnitten und stark vereinfachter, schematischer Darstellung;
- Fig. 7: eine andere Ausführungsvariante der Halterung des Kupplungsteils im Schutzhelm mit einer Lagefixierung der Atemschutzmaske gegenüber dem Kopf eines Benutzers in Seitenansicht, geschnitten;
- Fig. 8: eine andere Ausbildung des Schutzhelms mit einer zugehörigen Verbindungsvorrichtung zur lösbaren Befestigung der bänderlosen Atemschutzmaske an diesem in ihrer Relativlage vor der Befestigung der Atemschutzmaske am Schutzhelm in Seitenansicht und vereinfachter, schematischer Darstellung;
- Fig. 9: eine andere Ausführungsvariante einer Verbindungsvorrichtung zwischen einem Schutzhelm und einer Atemschutzmaske mit einem auf der Außenfläche des Schutzhelms angeordneten Kupplungsteil zum Einhängen eines an der Atemschutzmaske befestigten, bevorzugt gegen Federvorspannung längenveränderbaren Kupplungsteils in Seitenansicht und vereinfachter, schematischer Darstellung;
- Fig. 10: einen Teil des Schutzhelms nach Fig. 9 in Stirnsicht, geschnitten, gemäß den Linien XII-XII in Fig. 9.

In Fig. 1 ist ein Feuerwehrmann 1 gezeigt, der als persönliche Schutzausrüstung einen Schutzhelm 2 und eine Atemschutzmaske 3 eines Atemschutzgerätes 4 trägt, zu welchem auch die Flaschen 5, in welchen unter hohem Druck die Atemluft gespeichert ist, gehören. Die persönliche Schutzausrüstung des Feuerwehrmanns 1 dient dazu, um ihn von der Umluft unabhängig zu machen, sodaß, wie im vorliegenden Ausführungsbeispiel gezeigt, die Bekämpfung eines Brandes mit einem Strahlrohr 6 auch in einer mit Giftgasen angereicherten und gegebenenfalls auch sauerstoffarmen Atmosphäre möglich wird.

Die bänderlose Atemschutzmaske 3 ist über eine Verbindungsvorrichtung 7 mit einem Flankenbereich 8 im Bereich der Ohren des Feuerwehrmannes 1 verbunden und besteht aus zwei Kupplungsteilen 9 und 10, von denen einer am Schutzhelm 2 und der andere an der Atemschutzmaske 3 befestigt ist. Die Atemschutzmaske 3 umfaßt weiters ein Sichtfenster 11, einen Halterungsrahmen 12 für dieses Sichtfenster 11 sowie einen Dichtungsrand 13, mit welchem ein dichtender Abschluß zwischen der Atemschutzmaske 3 und einem Gesicht 14 des Feuerwehrmannes 1 hergestellt wird. Die Dosierung der Atemluft von den Flaschen 5 erfolgt über einen Lungenautomaten 15. Die Beschickung des Lungenautomaten 15 mit Druckluft von den Flaschen 5 kann über ein Regelventil 16 gesteuert werden.

Selbstverständlich ist es möglich, daß der Feuerwehrmann 1 nur eine Flasche mit Atemluft oder auch mehrere Flaschen mit Atemluft mit sich trägt. Des weiteren ist es auch möglich, daß anstelle der Behältergeräte Regenerations- bzw. Kreislaufgeräte verwendet werden. Auch ist es für die vorliegende Erfindung unerheblich, ob Normaldruckpreßluftatmer mit Lungenautomat oder Überdrucksysteme verwendet werden.

In den Fig. 2 bis 5 ist der Schutzhelm 2 und die über die Verbindungsvorrichtung 7 mit diesem verbundene Atemschutzmaske 3 im Detail dargestellt.

Der Schutzhelm 2 umfaßt eine Schutzhelmschale 17, in der ein Traggestell 18 zur Anpassung an die unterschiedlichen Kopfabmessungen der Benutzer angeordnet ist. Eine Kopfweite des Traggestells 18 kann mittels einer Einstellvorrichtung 19 eingestellt werden. An dem Traggestell 18 ist im Flankenbereich 8 des Schutzhelms 2 eine Tragplatte 20, beispielsweise über Nieten 21 befestigt, die, wie besser aus Fig. 3 zu ersehen ist, eine Schwenkachse 22 einer Gelenksanordnung 23 zur Halterung eines Kupplungsteils 24 der im vorliegenden Fall durch ein Rastband 25 gebildet ist, sowie eine Drehachse 26, um die ein Kinngurt 27 verdrehbar ist, lagert.

Um diese Schwenkachse 22 ist gleichzeitig auch ein Visier 28 aus einer, in Fig. 2 und 3 in vollen Linien dargestellt, Ruhestellung innerhalb eines Innenraums 29, der von der Schutzhelmschale 17 umschlossen wird, in eine in strichlierten Linien dargestellte Arbeitsstellung ausschwenkbar.

Dieses Visier 28 ist überwiegend zum Einsatz ohne der im Abstand vom Schutzhelm 2 dargestellten Atemschutzmaske 3 gedacht. Es ist jedoch auch möglich, bei entsprechender Gestaltung des Visiers 28 sowie der Atemschutzmaske 3 diese gleichzeitig miteinander zu verwenden.

Die Atemschutzmaske 3 umfaßt das Sichtfenster 11, welches im Halterungsrahmen 12 gehaltert ist. An den Halterungsrahmen 12 schließt der Dichtungsrand 13 an, der zum dichtenden Abschluß der Atemschutzmaske 3 zwischen dieser und dem Gesicht 14 eines Benutzers dient. An diesem Dichtungsrand 13 ist ein Haltebügel 30 angeordnet, der an zwei Befestigungsstellen 31, 32 der Atemschutzmaske 3 am Dichtungsrand 13 eingreift. Über einen über den Haltebügel 30 in Richtung des Sichtfensters 11 vorragenden Kragarm 33 ist ein weiterer Kupplungsteil 34, im vorliegenden Fall beispielsweise eine Rastschließe 35, angeordnet. Diese Rastschließe 35 besteht, wie am besten aus Fig. 5 ersichtlich ist, aus einem U-förmigen Gehäuseteil 36, der aus einer Basis 37 und zwei senkrecht dazu angeordneten Schenkeln 38 und 39 gebildet ist. Im Bereich eines stirnseitigen Endes 40 sind die beiden Schenkeln im Bereich ihres oberen Randes 41 durch einen Quersteg 42 miteinander verbunden. Zwischen den beiden Schenkeln 38 und 39 ist ein Drucktaster 43 eingesetzt, der mit einer Torsionsfeder 44 in Richtung der Basis 37 des Gehäuseteils 36 vorgespannt ist.

Dieser Drucktaster ist um eine Drehachse 45 gegen die Wirkung der Torsionsfeder 44 im Bereich des Quersteges 42 auf die Basis 37 zu vorgespannt bzw. verschwenkbar. Eine Rastnase 46 ist auf dem einem Druckknopf 47 gegenüberliegenden, vom Quersteg 42 abgewendeten Ende des Drucktasters 43 angeordnet.

Um eine optimale Anpassung der Atemschutzmaske 3 an den jeweiligen Benutzer zu erreichen, ist der Kupplungsteil 34 ebenfalls um eine Schwenkachse 22' einer Gelenksanordnung 23 mit dem Haltebügel 30 bzw. dem Kragarm 33 gelenkig und somit drehbar verbunden.

Der diesem Kupplungsteil 34 zugeordnete gegengleiche Kupplungsteil 24 besteht im vorliegenden Fall aus einem Rastband 25, welches zugfest, jedoch biegsam ist. In dem dem Kupplungsteil 34 zugewandten Endbereich ist dieses Rastband 25 mit in geringem Abstand hintereinander angeordneten Rasten 48 versehen. Diese weisen in Richtung der Schwenkachse 22' eine schräg ansteigende Flanke 49 auf, während die der Schutzhelmschale 17 zugewandte Rastflanke 50 im wesentlichen senkrecht zu einer Oberfläche 51 des Rastbandes 25 ausgerichtet ist.

Wie besser aus Fig. 5 zu ersehen ist, ratscht der Drucktaster 43 beim Einschieben des Rastbandes 25 zwischen diesem und der Basis 37 des Kupplungsteils 34 über die schräg verlaufenden Flanken 49 nach oben und schnappt hinter der Rastflanke 50 ein. Somit kann die Atemschutzmaske 3 entsprechend der jeweiligen Form des Gesichtes 14 mit ausreichendem Druck an das Gesicht 14 angepreßt werden, sodaß nach Beendigung des in Richtung des Gesichtes 14 auf die Atemschutzmaske 3 ausgeübten Druckes zum Anpassen der Maske diese unter Abstützung über das Traggestell 18 des Schutzhelms 2 fest und somit mit ihrem Dichtungsrand 13 dichtend am Gesicht 14 des Feuerwehrmannes 1 anliegt, da aufgrund des Einschnappens der Rastnase 46 hinter einer Rastflanke 50 die Atemschutzmaske 3 sich in der zum Schutzhelm 2 entgegengesetzten Richtung nicht von diesem wegbewegen kann. Hat der Feuerwehrmann 1 das Gefühl, daß die Maske zu locker sitzt, so braucht er lediglich die Maske noch stärker gegen den Schutzhelm 2 andrücken, um einen ausreichend festen Sitz zu erreichen.

Gleichermaßen ist es auch möglich, die Atemschutzmaske 3 schnell vom Gesicht 14 des Feuerwehrmannes 1 zu entfernen, da lediglich durch gleichzeitigen Druck auf die Drucktaste der auf beiden Seiten in den Flankenbereichen 8 des Schutzhelms 2 angeordneten Kupplungsteile bzw. Rastschließen 35, der auch mit einem behandschuhten Finger einfach ausgeführt werden kann, die Rastverbindung zwischen der Rastschließe 35 und dem Rastband 25 aufgehoben und die Atemschutzmaske 3 in Richtung vom Schutzhelm 2 weg abgezogen werden kann.

Durch die Verwendung des Haltebügels 30 wird dabei gewährleistet, daß trotz der Verwendung nur einer Verbindungsvorrichtung 7 im Bereich jeder der beiden Flankenbereiche 8 des Schutzhelms 2 aufgrund dessen Abstützung an zwei Befestigungsstellen 31 und 32 am Dichtungsrand 13 der Atemschutzmaske 3 im wesentlichen eine 4-Punkt-Abstützung erzielt wird.

Durch die Lagerung des Kupplungsteils 24 bzw. Rastteils auf der Schwenkachse 22 kann die Lage der Atemschutzmaske 3 an die Länge des Gesichts 14 des Feuerwehrmannes 1 angepaßt werden, ohne daß es zu ungewollten Verspannungen zwischen dem Kinn des Benutzers und dem Schutzhelm 2 kommt.

Wie weiters der Darstellung insbesondere in Fig. 3 zu entnehmen ist, ist die Atemschutzmaske 3 so am Gesicht 14 des Feuerwehrmannes 1 angeordnet, daß der Dichtungsrand 13 zwischen dem Gesicht 14 und einem Helmband 52 des Traggestells 18 zu liegen kommt.

Über die Einstellvorrichtung 19 kann vor dem Aufsetzen der Atemschutzmaske 3 der Durchmesser des Traggestells 18 vergrößert werden, sodaß der Dichtungsrand 13 zwischen dem Helmband 52 eingeschoben werden kann, worauf zum festen Sitz des Schutzhelmes 2 der Durchmesser des Traggestells 18 mit der Einstellvorrichtung 19 wieder soweit festgezogen werden kann, als dies zum festen Sitz des Schutzhelms 2 am Kopf des Feuerwehrmannes 1 notwendig ist.

Aus Fig. 4 ist weiters zu ersehen, daß die Innenausrüstung des Schutzhelms 2 ein Tragnetz 53 umfaßt, welches mittels Einstellbändern 54 der Höhe nach gegenüber dem Helmband 52 festlegbar ist.

Am Helmband 52 ist über die Tragplatte 20 der Kupplungsteil 24, nämlich das Rastband 25 um die Schwenkachse 22 verdrehbar gelagert.

Weiters ist am Helmband 52 des Traggestells 18 ein Nackenpolster 55 angeordnet, der einen festen Sitz des Schutzhelms 2 ermöglichen soll und gleichzeitig die Verletzungswirkung bei Schlägen auf den Schutzhelm 2 ausschalten soll.

In der Schutzhelmschale 17 ist im Scheitelbereich zugewandt ein Verstärkungselement 56 angeordnet, welches auch beispielsweise ein Körperschallmikrofon 57 einer Funkanlage aufnehmen kann.

Wie besser aus Fig. 5 zu ersehen ist, ist der Haltebügel 30, der den Kupplungsteil 34, der beispielsweise die Rastschließe 35 lagert, über Adapterbügel 58, z.B. aus Nirosterblech oder Kunststoff mit dem Dichtungsrand 13 der Atemschutzmaske 3 verbunden. Dadurch können auch die zur Befestigung der Bänder an einer solchen Atemschutzmaske 3 üblicherweise vorgesehenen Verankerungselementen 59 der Atemschutzmaske 3 relativ zum Schutzhelm 2 benutzt werden.

Wesentlich ist bei dieser Art der Verbindungsvorrichtung, daß der helmseitige Kupplungsteil 9, 24 und der der Atemschutzmaske 3 zugeordnete Kupplungsteil 10, 34 schubfest am Schutzhelm 2 bzw. dem Traggestell 18 sowie der Atemschutzmaske 3 befestigt sind. Der Vorteil dieser schubfesten Befestigung besteht darin, daß während des Einschiebens des Kupplungsteils 9 bzw. 24 in den Kupplungsteil 10 bzw. 34 auch bei starker Druckausübung eine Relativbewegung zwischen den beiden Kupplungsteilen gesichert ist, ohne daß dabei die beiden Kupplungsteile außer Eingriff kommen können, da außer der zum Einstellen der Entfernung der Atemschutzmaske 3 vom Schutzhelm 2 benötigten Relativbewegung zwischen den beiden Kupplungsteilen keine Relativbewegung derselben gegenüber dem Schutzhelm 2 bzw. der Atemschutzmaske 3 möglich ist, wie dies beispielsweise bei bekannten Schutzhelmen, bei welchen die gegeneinander verstellbaren Halteelemente des Kupplungsteils in eine Öffnung bzw. eine Vertiefung der Schutzhelmschale 17 bzw. Schutzhelms 2 zur Aufnahme von Zugkräften in Richtung der Atemschutzmaske 3 eingehängt sind, jedoch bei Druckkräften bzw. Schubkräften, die von der Atemschutzmaske 3 in Richtung des Schutzhelms 2 wirken, aus diesen Vertiefungen bzw. Öffnungen aushaken können.

Neben der Zugfestigkeit, insbesondere des Kupplungsteils 24, also des Rastbandes 25 ist es in diesem Fall auch vorteilhaft, wenn dieser Kupplungsteil 24 druckfest ausgebildet ist, um ein Durchschieben und Durchratschen dieses Rastbandes 25 durch die Rastschließe 35 bei einer Einhandbedienung zu ermöglichen.

Vor allem bei der Verwendung der Kombination eines Rastbandes mit einer Rastschließe ist es möglich, daß nach dem Einhängen der Atemschutzmaske 3 mit den Rastschließen 35 auf den Rastbändern 25 der beiden Verbindungselemente die Atemschutzmaske mit einer Hand in Richtung des Gesichtes des Benutzers gedrückt werden kann, wobei gegebenenfalls abwechselnd in der linken und rechten Gesichtshälfte der notwendige Vorspanndruck zur dichten Anlage der Atemschutzmaske 3 am Gesicht des Benutzers aufgebaut wird, wobei dazu die zweite Hand benutzt werden kann, um auf den Schutzhelm 2 eine in Richtung der Atemschutzmaske 3 gerichtete Gegenkraft aufzubauen, sodaß ein festes Aneinanderschieben und damit ein sicherer und dichter Sitz der Atemschutzmaske 3 am Gesicht des Benutzers erreicht wird.

Damit ist es aber auch möglich, die Atemschutzmaske im losen Zustand, also noch nicht festgespannt, am Gesicht 14 des Benutzers, aber bei bereits in Eingriff befindlichen Kupplungsteilen 24 und 34 zu haltern, wodurch die Rüstzeit für das dichte Aufsetzen der Atemschutzmaske 3 zusätzlich verringert werden kann.

Als vorteilhaft kann es sich auch erweisen, die Kupplungsteile 24, 34, insbesondere, wenn einer dieser Kupplungsteile als Rastband 25 ausgebildet ist, auf eine gewisse Gesamtlänge voreinzustellen, sodaß auch bei großen Unterschieden in den Abmessungen des Gesichtes eine rasche Anpassung der Atemschutzmaske 3 an das Gesicht 14 des Benutzers möglich ist.

Weiters ist es vor allem von Vorteil, daß bei den Kupplungsteilen 9, 10 bzw. 24, 34 die Kupplungsteile in ihrer Eingriffstellung festgestellt sind und nur bedarfsweise, d.h. durch eine bewußte Tätigkeit des Benutzers lösbar sind. Dadurch wird sowohl das Aufsetzen der Atemschutzmaske 3 erleichtert, als auch ein versehentliches Lösen der Atemschutzmaske 3 vom Schutzhelm 2 sicher ausgeschaltet.

In Fig. 6 ist eine weitere Ausführungsvariante einer Verbindungsvorrichtung 7 zwischen dem Schutzhelm 2 und der Atemschutzmaske 3 gezeigt.

Zusätzlich zu den jeweils in den einander gegenüberliegenden Flankenbereichen 8 des Schutzhelms 2 angeordneten Verbindungselementen 60, 61, von welchen in den Fig. 1 bis 3 und 5 nur das Verbindungselement 61 und in der Fig. 4 nur das Verbindungselement 60 zu sehen ist, ist bei dem Schutzhelm 2 nach Fig. 6 ein weiteres Verbindungselement 62 vorgesehen. Dieses Verbindungselement 62 besteht aus einem Halteband 63, in welchem eine Öffnung 64 in ein Verankerungselement 65, z.B. einen Haken, der am Dichtungsrand 13 der Atemschutzmaske 3 befestigt bzw. angeformt ist, vorgesehen ist.

Das Verankerungselement 65 ist hierbei beispielsweise in der Symmetrieebene der Atemschutzmaske 3 am Dichtungsrand 13 angeordnet.

Das Halteband 63 ist im Inneren des Schutzhelms 2 beispielsweise mittels Laschen 66 geführt und an seinem von der Öffnung 64 abgewendeten Ende mit einem Seilzug 67 verbunden, der auf einer Spule 68 befestigt ist. Die Spule 68 ist in einer Öffnung 69 der Schutzhelmschale 17 über eine Antriebswelle 70 gelagert. Auf dieser Antriebswelle ist auch im Innenraum 29 des Helms die Spule 68 und auf der Außenseite, also oberhalb der Außenfläche des Schutzhelms 2, ein Betätigungsorgan 71, beispielsweise ein Kipphebel vorgesehen.

Dieses Betätigungsorgan ist um eine die Antriebswelle 70 durchsetzende Schwenkachse 72 aus einer an der Oberfläche des Schutzhelms 2 anliegenden verriegelten Ruhestellung in die in Fig. 6 in vollen Linien gezeichnete Spannstellung, in welcher z.B. durch Drehen des Betätigungsorgans 71 bzw. der Antriebswelle 70 im Sinne eines Pfeiles 73 durch Drehen entgegen dem Uhrzeigersinn das Halteband 63 in Richtung der Atemschutzmaske 3 aus dem Innenraum 29 des Schutzhelms 2 ausgefahren werden kann und durch Drehen im Uhrzeigersinn in den Innenraum 29 eingezogen werden kann.

Durch diese Anordnung wird die Möglichkeit eröffnet, die Atemschutzmaske 3 nicht nur in den beiden Flankenbereichen 8 des Schutzhelms 2 zu haltern, sondern zusätzlich auch im Stirnbereich des Feuerwehrmannes 1. Damit kann ein dichterer Sitz des Dichtungsrandes 13 der Atemschutzmaske 3 erzielt werden bzw. wird das Risiko, daß durch eine geringfügige Verlagerung des Schutzhelms 2 gegenüber dem Kopf des Feuerwehrmannes 1 eine Undichtheit entstehen kann, die vor allem bei Normaldruckatemschutzgeräten zu einer Gefahr für den Feuerwehrmann 1 beim Einatmen der Atmungsluft und der durch die undichte Stelle in den Innenraum der Atemschutzmaske 3 eingedrungenen Giftstoffe führen kann.

Wird die Atemschutzmaske nicht benutzt, kann durch entsprechendes Aufwickeln des Seilzuges 67 auf die Spule 68 das Halteband 63 in den Innenraum 29 des Schutzhelms 2 verbracht bzw. gegebenenfalls zwischen dem Visier 28 und der inneren Oberfläche der Schutzhelmschale 17 gehaltert werden.

Die Details der Verbindungselemente 60 und 61 zwischen dem Schutzhelm 2 und der Atemschutzmaske 3 entsprechen jenen, wie diese anhand der Fig. 1 bis 5 beschrieben sind, sodaß hier auch für gleiche Teile auch die gleichen Bezugszeichen, wie beispielsweise für den Kupplungsteil 24 und 34 sowie den Haltebügel 30 und für den durch die Rastschließe 35 gebildeten Kupplungsteil 34, verwendet werden.

In Fig. 7 ist ein Schutzhelm 2 gezeigt, der eine direkte Befestigung der Atemschutzmaske 3 über die Verbindungsvorrichtung 7 ermöglicht.

Die Ausbildung des Schutzhelms 2 bzw. der Atemschutzmaske 3 und der Verbindungsvorrichtung 7 entspricht dabei beispielsweise der zuvor gemäß den Fig. 2 bis 5 beschriebenen Ausführungsform, wobei auch jede andere Ausführungsform des Helms verwendet werden kann.

Die Tragplatte 20 zur Lagerung des Kupplungsteils 24, nämlich des Rastbandes 25, im Inneren des Schutzhelms 2 ist über eine Achse 78, beispielsweise eine entsprechend ausgebildete Niete auf einem Querbügel 79, der das Helmband 52 in den beiden Flankenbereichen 8 des Schutzhelms 2 miteinander verbindet, drehbar gelagert.

Auf dieser Tragplatte 20 ist, wie bereits vorstehend beschrieben, neben dem Kupplungsteil 24 auch der Kinngurt 27 gelenkig verstellbar gelagert.

Da sich der Schutzhelm 2 aus der in vollen Linien gezeichneten in die in strichlierten Linien gezeichnete Stellung, beispielsweise bei Schlageinwirkung verschieben kann, besteht nun die Gefahr, daß über die Kupplungsteile 24 bzw. 34 die Atemschutzmaske 3 vom Gesicht 14 des Feuerwehrmannes 1 in zu diesem entgegengesetzter Richtung wegbewegt wird und Undichtheiten zwischen dem Dichtungsrand 13 und dem Gesicht 14 des Feuerwehrmannes 1 entstehen.

Um dies zu verhindern, ist die schwenkbare Tragplatte 20 über einen zugfesten Distanzhalter 80 mit dem Nackenpolster 55 bewegungsverbunden, der wiederum bewegungsfest mit dem Helmband 52 verbunden ist.

Dies bewirkt, daß trotz der Bewegung der Tragplatte 20 aus der in vollen Linien in Richtung der in strichlierten Linien gezeichneten Position 81 bei einer Schlageinwirkung auf den Schutzhelm 2 in Richtung eines Pfeils 82 eine Distanz 83 zwischen dem Nackenpolster 55 und der Befestigungsstelle des Distanzhalter 80 auf der Tragplatte 20 konstant bleibt, d.h. die Tragplatte 20 wird in einer der Schlageinwirkung gemäß Distanz 83 entgegengesetzten Richtung verschwenkt, und es bleibt daher die Relativlage der Schwenkachse 22 und damit auch des Kupplungsteils 24 gegenüber dem Gesicht 14 des Feuerwehrmannes 1 unverändert.

Damit können sich aufgrund der verschwenkbaren Lagerung dieser Tragplatte 20 auf dem Schutzhelm 2 beispielsweise in Richtung des Pfeiles 82 einwirkende Schläge bzw. Zug- oder Druckbewegungen, die zu einer Relativverlagerung der Schutzhelmschale 17 gegenüber dem Gesicht 14 des Feuerwehrmannes 1 führen, zu keinen Undichtheiten zwischen dem Gesicht 14 und der Atemschutzmaske 3 führen.

In Fig. 8 ist eine weitere Ausführungsvariante gezeigt, bei der ein Verbindungselement 84 vorgesehen ist, bei welchem der Kupplungsteil 34, beispielsweise die Rastschließe 35 außen, beispielsweise in einer Vertiefung der Schutzhelmschale 17, am Schutzhelm 2 angeordnet ist.

Neben der Vertiefung zur Aufnahme des Kupplungsteils 34 kann auch eine weitere Vertiefung 85 vorgesehen sein, in welcher sich das durch das Rastband 25 gebildete, gelenkig am Haltebügel 30 befestigte Verbindungselement 84 vom Rand der Schutzhelmschale 17 bis zur Rastschließe 35 erstreckt.

Um ein Anpassen der Atemschutzmaske 3 an verschiedene Gesichtsformen bzw. Gesichtslängen einfach durchführen zu können, ist es vorteilhaft, wenn die Vertiefung 85 vom Kupplungsteil 34, welcher gelenkig um die Schwenkachse 22 an der Schutzhelmschale 17 gelagert ist, in Richtung des Helmrandes bzw. der Atemschutzmaske 3 konisch erweiternd ausgebildet ist. Dadurch ist es möglich, daß das in der Rastschließe 35 gehaltene Rastband 25 in Bezug auf den Schutzhelm 2 verschiedene Winkelstellungen einnehmen kann.

Weiters ist in Fig. 8 noch eine Ausführungsvariante für die Ausbildung von Rastelementen 86 an Schmalseitenkanten 87 des Verbindungselements 84 des Kupplungsteils 24 für das Rastband 25 in strichlierten Linien gezeigt. Die Form der Rastelemente 86 entspricht im Querschnitt gesehen der Form der Rasten 48 mit ihrer Flanke 49 und Rastflanke 50. Die Stärke der Rastelemente 86 entspricht dabei einer Dicke des Rastbandes 25. Das nur an den Schmalseitenkanten 87 mit Rastelementen 86 ausgeführte Rastband 25 wirkt mit einer eigens dafür ausgebildeten Rastschließe 35 zusammen, wobei die Antriebsverbindung zwischen der hohlquaderförmig ausgebildeten Rastschließe und den Rastelementen durch in Richtung des Rastbandes 25 vorgespannte Federarme erfolgt. Die Entriegelung der vorgespannten Federarme kann bevorzugt durch eine in Richtung des Rastbandes 25 aufgebrachte Druckbewegung erfolgen, wobei die Federarme ausschwenken und so eine freie Bewegung des Rastbandes 25 in der Rastschließe 35 in Richtung des Rastbandes gegeben ist. Eine Arretierung erfolgt erst bei Wegnahme des Druckes auf die Federarme. Um eine sichere Verbindung zwischen den beiden Kupplungsteilen zu erreichen, ist es zweckmäßig, die Rastelemente sowie Federarme beidseitig auszubilden. Es ist jedoch auch möglich, nur eine einseitige Rastenanordnung vorzusehen.

Um eine entsprechende seitliche Zugbelastung bzw. radiale Zugbelastung auf die Atemschutzmaske 3 zu verhindern, ist es auch möglich, beispielsweise mit dem Halterungsrahmen 12 Metallteile oder Kunststoffhalteteile miteinzuspritzen, die seitlich über die Begrenzung der Atemschutzmaske 3 vorstehen und an welchen die Schwenkachse 22 für das Rastband 25 gelagert ist. In diesem Fall kann dann der Haltebügel 30 entfallen.

In Fig. 9 und 10 ist eine andere Ausführungsform der Verbindungsvorrichtung 7 zwischen dem Schutzhelm 2 und der Atemschutzmaske 3 gezeigt.

Ein Verbindungselement 88 der Verbindungsvorrichtung 7 besteht aus einem Kupplungsteil 89 am Schutzhelm 2 und einem Kupplungsteil 90, der mit der Atemschutzmaske 3 bewegungsverbunden ist.

Der Kupplungsteil 89 ist wie auch insbesondere aus Fig. 10 besser zu ersehen ist, auf einer Außenseite der Schutzhelmschale 17 in einer Vertiefung angeordnet und besteht aus einem schwenkbaren Klapparm 91, der um eine in etwa parallel zur Außenfläche des Schutzhelms 2 ausgerichtete Achse 92 aus einer in vollen Linien gezeichenten, innerhalb einer Vertiefung 93 der Oberfläche der Schutzhelmschale 17 liegenden Ruhestellung in die in strichlierten Linien gezeichnete ausgeschwenkte Stellung verstellbar ist. Die Achse 92 ist ihrerseits in einem Tragteil 94 gelagert, der über ein Befestigungselement 95, dessen Längsachse 96 in etwa senkrecht zur Schutzhelmschale 17 ausgerichtet ist und um die der Tragteil 94 mit dem Klapparm 91 auch verschwenkbar sein kann, aber nicht muß, am Schutzhelm 2 befestigt ist.

Durch eine unterschiedliche Distanz 97 und 98 einer Anlagefläche 99 des Klapparms 91 und der Achse 92 sowie der Achse 92 und einem Vorsprung 100 kann unter Ausnutzung des Federweges eines Federelementes 101, z.B. einer Blattfeder oder einer Schraubendruckfeder, zwischen einem Ansatz des Befestigungselementes 95 und einer Innenseite 102 der Schutzhelmschale 17 eine Relativbewegung des Klapparmes 91, aus der innerhalb der Vertiefung 93 liegenden Ruhestellung in die Einhakstellung zum Einhängen eines Hakens 103, dies beispielsweise gegen die Federwirkung des teleskopisch verstellbaren Kupplungsteils 90, der auf der Atemschutzmaske 3 starr bzw. verschwenkbar befestigt ist, erreicht werden.

In der Ruhestellung des Klapparms 91 befindet sich dieser innerhalb der Vertiefung 93, sodaß ein Verhaken bzw. Einhängen des Schutzhelms 2 an vorstehenden Teilen verhindert wird.

Ist dagegen die Atemschutzmaske 3 mit dem Schutzhelm 2 zu verbinden, so wird der Klapparm 91 aus der in vollen Linien in die in strichlierte Linien gezeichnete Stellung nach außen geschwenkt und der Haken 103 des Kupplungsteils 90 in eine Öffnung 104 eingehängt. Der Kupplungsteil 90 kann beispielsweise jeder beliebigen, aus dem Stand der Technik bekannten Bauart entsprechen. So kann er aus zwei teleskopartigen, entgegen einer Federwirkung in Längsrichtung verschiebbaren Teilen bestehen. Der feste Sitz der Atemschutzmaske 3 am Gesicht des Benutzers wird dadurch erreicht, daß die Atemschutzmaske über am Kupplungsteil 90 vorgesehene, zwischen den beiden relativ zueinander verstellbaren Teilen angeordneten Rasten verankert werden kann, sodaß die Teleskopwirkung des Kupplungsteils 90 nach dem festen Andrücken der Atemschutzmaske 3 am Gesicht des Benutzers aufgehoben ist und eine starre Verbindung zwischen dem Schutzhelm 2 und der Atemschutzmaske 3 gegeben ist.

Die übrigen Teile des Schutzhelms 2 bzw. der Atemschutzmaske 3 können bei dem Ausführungsbeispiel nach den Fig. 11 und 12 entsprechend den zuvor beschriebenen Ausführungsbeispielen ausgebildet sein, weshalb für gleiche Teile auch die gleichen Bezugszeichen eingetragen wurden und auf eine nähere Erläuterung und Beschreibung dieser Teile in diesem Ausführungsbeispiel verzichtet wird.

Der Vorteil dieser Lösung liegt darin, daß bei Nichtbenutzung der Verbindungsvorrichtung 7 zwischen Schutzhelm 2 und Atemschutzmaske 3 eine nahezu glatte bzw. ebenflächige Außenfläche der Schutzhelmschale 17 ohne vorstehende Teile erzielt wird und beim Ausschwenken des den Kupplungsteil 89 bildenden Klapparms 91 dieser sich bei entsprechender Gestaltung von seitlichen, beispielsweise wulstförmigen Vorsprüngen 105 auch noch im wesentlichen innerhalb der Außenumgrenzung der Schutzhelmschale 17 befindet, wobei jedoch durch die drehbare Lagerung des Klapparms 91 um die Achse 92 eine von Höhenbewegungen des Schutzhelms unabhängige Halterung der Atemschutzmaske 3 erzielt und eine exaktere Anpassung an unterschiedliche Gesichtslängen des Benutzers zwischen Schutzhelm 2 und Atemschutzmaske 3 erzielbar ist.

Abschließend sei erwähnt, daß teilweise zum besseren Verständnis der erfindungsgemäßen Lösung einzelne Teile rein schematisch oder maßstäblich verzerrt bzw. unproportional vergrößert oder verkleinert sind.

### Bezugszeichenaufstellung

- 1: Feuerwehrmann
- 2: Schutzhelm
- 3: Atemschutzmaske
- 4: Atemschutzgerät
- 5: Flasche
- 6: Stahlrohr
- 7: Verbindungsvorrichtung
- 8: Flankenbereich
- 9: Kupplungsteil
- 10: Kupplungsteil
- 11: Sichtfenster
- 12: Halterungsrahmen
- 13: Dichtungsrand
- 14: Gesicht
- 15: Lungenautomat
- 16: Regelventil
- 17: Schutzhelmschale
- 18: Traggestell
- 19: Einstellvorrichtung
- 20: Tragplatte
- 21: Niete
- 22: Schwenkachse
- 23: Gelenksanordnung
- 24: Kupplungsteil
- 25: Rastband
- 26: Drehachse
- 27: Kinngurt
- 28: Visier
- 29: Innenraum
- 30: Haltebügel
- 31: Befestigungsstelle
- 32: Befestigungsstelle
- 33: Kragarm
- 34: Kupplungsteil
- 35: Rastschließe
- 36: Gehäuseteil
- 37: Basis
- 38: Schenkel
- 39: Schenkel
- 40: Ende
- 41: Rand
- 42: Quersteg
- 43: Drucktaster
- 44: Torsionsfeder
- 45: Drehachse
- 46: Rastnase
- 47: Druckknopf
- 48: Raste
- 49: Flanke
- 50: Rastflanke
- 51: Oberfläche
- 52: Helmband
- 53: Tragnetz
- 54: Einstellband
- 55: Nackenpolster
- 56: Verstärkungselement
- 57: Körperschallmikrofon
- 58: Adapterbügel
- 59: Verankerungselement
- 60: Verbindungselement
- 61: Verbindungselement
- 62: Verbindungselement
- 63: Halteband
- 64: Öffnung
- 65: Verankerungselement
- 66: Lasche
- 67: Seilzug
- 68: Spule
- 69: Öffnung
- 70: Antriebswelle
- 71: Betätigungsorgan
- 72: Schwenkachse
- 73: Pfeil
- 74:
- 75:
- 76:
- 77:
- 78: Achse
- 79: Querbügel
- 80: Distanzhalter
- 81: Position
- 82: Pfeil
- 83: Distanz
- 84: Verbindungselement
- 85: Vertiefung
- 86: Rastelement
- 87: Schmalseitenkante
- 88: Verbindungselement
- 89: Kupplungsteil
- 90: Kupplungsteil
- 91: Klapparm
- 92: Achse
- 93: Vertiefung
- 94: Tragteil
- 95: Befestigungselement
- 96: Längsachse
- 97: Distanz
- 98: Distanz
- 99: Anlagefläche
- 100: Vorsprung
- 101: Federelement
- 102: Innenseite
- 103: Haken
- 104: Öffnung
- 105: Vorsprung

## Patentansprüche

1. Kombination eines Schutzhelms und einer bänderlosen Atemschutzmaske, welche durch eine Verbindungsvorrichtung am Schutzhelm lösbar befestigbar ist und zwei Verbindungselemente aufweist, wovon jedes im Bereich einer der beiden, jeweils den Ohren eines Benutzers zugewandten Flankenbereiche des Schutzhelms sowie in einem der beiden Seitenbereiche der Atemschutzmaske befestigt ist und jedes Verbindungselement durch zwei ineinandergreifende, voneinander lösbare Kupplungsteile gebildet ist, von welchen der eine Kupplungsteil am Schutzhelm und der weitere Kupplungsteil der Verbindungsvorrichtung an der Atemschutzmaske befestigt ist und der schutzmaskenseitige Kupplungsteil (10, 34) über eine Schwenkachse (22') schwenkbar an der Atemschutzmaske (3) gelagert ist, und daß die beiden Kupplungsteile (9, 10, 34, 89, 90) relativ zueinander verstell- und feststellbar sind und durch die Relativverstellung der Kupplungsteile (9, 10, 34, 89, 90) zueinander die Atemschutzmaske (3) und der Schutzhelm (2) unterschiedlicher Distanz voneinander festlegbar sind, dadurch gekennzeichnet, daß der helmseitige Kupplungsteil (9, 24) über eine, zu den Flankenbereichen (8) der Schutzhelmschale (17) in etwa senkrecht ausgerichtete Schwenkachse (22) mit dem Schutzhelm verbunden und im Innenraum (29) des Schutzhelms (2) oder gegenüber einer Außenseite der Schutzhelmschale (17) versenkt und/oder in Richtung der Schwenkachse (22) relativ zur Außenseite der Höhe nach verstellbar angeordnet ist, wobei die Schwenkachse (22) an der Schutzhelmschale (17) und/oder am Traggestell (18) und/oder einem Innenhelm gelagert ist.

2. Kombination eines Schutzhelms und einer bänderlosen Atemschutzmaske nach Anspruch 1, dadurch gekennzeichnet, daß der helmseitige Kupplungsteil (9, 24) aus einer innerhalb einer Umgrenzungslinie des Schutzhelms (2) liegenden Ruhestellung nach außen verstellbar ist.

3. Kombination eines Schutzhelms und einer bänderlosen Atemschutzmaske nach Anspruch 1 oder 2, dadurch gekennzeichnet, daß der helmseitige Kupplungsteil (9, 24) durch ein Rastband (25) und der schutzmaskenseitige Kupplungsteil (10, 34) durch eine über die Schwenkachse (22') schwenkbar an der Atemschutzmaske (3) gelagerte Rastschließe (35) gebildet ist.

4. Kombination eines Schutzhelms und einer bänderlosen Atemschutzmaske nach einem oder mehreren der Ansprüche 1 bis 3, dadurch gekennzeichnet, daß die beiden Kupplungsteile (9, 10, 34, 89, 90) zueinander teleskopartig verstell- und/oder feststellbar sind.

5. Kombination eines Schutzhelms und einer bänderlosen Atemschutzmaske nach einem oder mehreren der Ansprüche 1 bis 4, dadurch gekennzeichnet, daß zumindest einer der zugfesten Kupplungsteile (9, 24) biegeschlaff ist.

6. Kombination eines Schutzhelms und einer bänderlosen Atemschutzmaske nach einem oder mehreren der Ansprüche 1 bis 5, dadurch gekennzeichnet, daß zumindest einer der Kupplungsteile (9, 24) um quer zu seiner Längserstreckung verlaufende Achsen verformbar ausgebildet ist.

7. Kombination eines Schutzhelms und einer bänderlosen Atemschutzmaske nach einem oder mehreren der Ansprüche 1 bis 6, dadurch gekennzeichnet, daß jeder der Kupplungsteile (9, 10; 24, 34; 89, 90) auf der Atemschutzmaske (3) und/oder dem Schutzhelm (2) bzw. dem Traggestell (18) oder dem Innenhelm in Längsrichtung des Verbindungselementes schubfest abgestützt ist.

8. Kombination eines Schutzhelms und einer bänderlosen Atemschutzmaske nach einem oder mehreren der Ansprüche 1 bis 7, dadurch gekennzeichnet, daß die beiden Kupplungsteile (9, 10; 24, 34; 89, 90) in ihrer Eingriffstellung bedarfsweise lösbar festgestellt sind.

9. Kombination eines Schutzhelms und einer bänderlosen Atemschutzmaske nach einem oder mehreren der Ansprüche 1 bis 8, dadurch gekennzeichnet, daß ein Kupplungsteil (9, 24) durch ein Rastband (25) und der andere Kupplungsteil (10, 34) der Verbindungsvorrichtung (7) durch eine Rastschließe (35) gebildet ist.

10. Kombination eines Schutzhelms und einer bänderlosen Atemschutzmaske nach einem oder mehreren der Ansprüche 1 bis 9, dadurch gekennzeichnet, daß die Rasten (48) des Rastbandes (25) senkrecht zur Längserstreckung des Kupplungsteils (9, 24) ausgerichtet sind und in etwa senkrecht zu einer Längsachse des Kupplungsteils (9, 24) ausgerichtete Rastflanken (50) der Rasten (48) dem Schutzhelm (2) zugewandt sind.

11. Kombination eines Schutzhelms und einer bänderlosen Atemschutzmaske nach einem oder mehreren der Ansprüche 1 bis 10, dadurch gekennzeichnet, daß der am Schutzhelm (2) gelagerte Kupplungsteil (9, 24) eine innerhalb einer Umgrenzungslinie des Schutzhelms (2) liegende Ruhestellung aufweist.

12. Kombination eines Schutzhelms und einer bänderlosen Atemschutzmaske nach einem oder mehreren der Ansprüche 1 bis 11, dadurch gekennzeichnet, daß der insbesondere durch die Rastschließe (35) gebildete Kupplungsteil (10, 34) auf einem in Längsrichtung des Dichtungsrandes (13) der Atemschutzmaske (3) verlaufenden Haltebügel (30) befestigt ist.

13. Kombination eines Schutzhelms und einer bänderlosen Atemschutzmaske nach einem oder mehreren der Ansprüche 1 bis 12, dadurch gekennzeichnet, daß der Haltebügel (30) über zwei in Längsrichtung des Dichtungsrandes voneinander distanzierte Befestigungsstellen (31, 32) mit der Atemschutzmaske (3) verbunden ist.

14. Kombination eines Schutzhelms und einer bänderlosen Atemschutzmaske nach einem oder mehreren der Ansprüche 1 bis 13, dadurch gekennzeichnet, daß ein weiteres Verbindungselement (62) bevorzugt in einer symmetrisch zwischen den Flankenbereichen (8) des Schutzhelms (2) angeordneten, senkrecht zu den Schwenkachsen (22) der Kupplungsteile (9, 24) verlaufenden Symmetrieebene zwischen einem dem Stirnbereich des Benutzers zugewandten Teil der Atemschutzmaske (3) und dem Schutzhelm (2) angeordnet ist (Fig. 6).

15. Kombination eines Schutzhelms und einer bänderlosen Atemschutzmaske nach einem oder mehreren der Ansprüche 1 bis 14, dadurch gekennzeichnet, daß der der Atemschutzmaske (3) zugeordnete Kupplungsteil (10, 34) über zumindest eine im wesentlichen parallel zur Schwenkachse (22') des Kupplungsteils (9, 24) angeordneten Schwenkachse (22) aufweisende Gelenksanordnung (23) an der Atemschutzmaske (3) befestigt ist.

16. Kombination eines Schutzhelms und einer bänderlosen Atemschutzmaske nach einem oder mehreren der Ansprüche 1 bis 15, dadurch gekennzeichnet, daß die Rastschließe (35) einen Gehäuseteil (36) aufweist, der mit dem Haltebügel (30) verbunden ist und einen etwa U-förmigen Querschnitt aufweist, wobei die beiden aufragenden Schenkel (38, 39) des Gehäuseteils (36) zumindest an einem Ende (40) längs der Mittelängsebene desselben die beiden von der Basis (37) distanzierten Ränder (41) der beiden Schenkel (38, 39) quer zur Längsachse des profilförmigen Gehäuseteils (36) verbindet.

17. Kombination eines Schutzhelms und einer bänderlosen Atemschutzmaske nach einem oder mehreren der Ansprüche 1 bis 16, dadurch gekennzeichnet, daß der Gehäuseteil (36) einen Drucktaster (43) lagert, der in seinem in die Rasten (48) des Rastbandes (25) eingreifenden Raststellung mit dem oberen Rand (41) der Schenkel (38,39) und/oder des Quersteges (42) fluchtet.

18. Kombination eines Schutzhelms und einer bänderlosen Atemschutzmaske nach einem oder mehreren der Ansprüche 1 bis 17, dadurch gekennzeichnet, daß die Rastelemente (86) auf den Schmalseitenkanten (87) eines zugfesten Bandes angeordnet sind und die als Hohlquader ausgebildete Rastschließe (35) in den den Schmalseitenkanten (87) zugewandten Wandbereichen mit elastisch verformbaren, in Richtung des Rastbandes (25) vorgespannten Federarmen versehen sind.

19. Kombination eines Schutzhelms und einer bänderlosen Atemschutzmaske nach einem oder mehreren der Ansprüche 1 bis 18, dadurch gekennzeichnet, daß der Haltebügel (30) bzw. ein Halteelement der Rastschließe (35) im Übergangsbereich zwischen dem Halterungsrahmen (12) und einem Sichtfenster der Atemschutzmaske angeordnet ist.

20. Kombination eines Schutzhelms und einer bänderlosen Atemschutzmaske nach einem oder mehreren der Ansprüche 1 bis 19, dadurch gekennzeichnet, daß die Rastschließe (35) an einem Halterungsrahmen (12) eines Sichtfenster (11) der Atemschutzmaske (3) z.B. durch einen Formgebungsvorgang befestigt ist.

21. Kombination eines Schutzhelms und einer bänderlosen Atemschutzmaske nach einem oder mehreren der Ansprüche 1 bis 20, dadurch gekennzeichnet, daß die Rastschließe (35) auf einem vom Haltebügel (36) vorkragend befestigten Kragarm (33) angeordnet ist.

22. Kombination eines Schutzhelms und einer bänderlosen Atemschutzmaske nach einem oder mehreren der Ansprüche 1 bis 21, dadurch gekennzeichnet, daß die Schwenkachse (22) des Kupplungsteils (24) auf einer Tragplatte (20) angeordnet ist, die am Traggestell (18) und/oder einem Innenhelm und/oder der Schutzhelmschale (17) um eine distanziert von der Schwenkachse (22) angeordente Achse (78) schwenkbar ist und daß diese Tragplatte (20) mit einem dehnungssteifen Distanzhalter (80) mit dem Nackenpolster (55) bzw. dessen Halterung bewegungsverbunden ist.

23. Kombination eines Schutzhelms und einer bänderlosen Atemschutzmaske nach einem oder mehreren der Ansprüche 1 bis 22, dadurch gekennzeichnet, daß die Tragplatte (20) in mehreren radial zur Achse (78) verlaufenden Richtungen über zugsteife Distanzhalter (80) mit Kopfauflagestützen verbunden ist.

24. Kombination eines Schutzhelms und einer bänderlosen Atemschutzmaske nach einem oder mehreren der Ansprüche 1 bis 23, dadurch gekennzeichnet, daß ein Kupplungsteil (10, 34) insbesondere eine Rastschließe (35) bzw. eine Klemmschließe für ein bandförmiges Verbindungselement (60, 61) über eine zumindest eine Schwenkachse (22) aufweisende Gelenksanordnung (23) auf der Außenseite des Schutzhelms (2) im Flankenbereich (8) angeordnet bzw. gelagert ist.

## Claims

1. Combination of a protective helmet and of a strapless breathing mask, which is releasably attachable to the protective helmet by a connection device, and has two connection elements, each of which is secured in the region of one of the two flank areas of the protective helmet respectively facing the ears of a user, and is further secured in one of the side areas of the breathing mask, and each connecting element is formed by two interlocking coupling parts which are releasable from one another, of which one coupling part is attached to the protective helmet and the other coupling part of the connection device is attached to the breathing mask, and the coupling part (10, 34) on the protective mask side is mounted to pivot via a pivoting axis (22') on the breathing mask (3), and both coupling parts (2, 10, 34, 82, 20) are adjustable and securable relative to one another and the breathing mask (3), and the protective helmet (2) may be secured at a varying distance from one another by the displacement of the coupling parts (2, 10, 34, 82, 90) relative to one another, characterised in that the coupling part (9, 24) on the helmet side is connected to the protective helmet via a pivotal axis (22) aligned roughly perpendicular to the flank areas (8) of the shell (17) of the protective helmet, and is arranged in the inner space (29) of the protective helmet (2) or relative to an outer side of the protective helmet shell (17) in a countersunk manner and/or adjustably for height in the direction of the pivotal axis (22) relative to the outer side, the pivotal axis (22) being mounted on the protective helmet shell (17) and/or on the support frame (18) and/or an inner helmet.

2. Combination of a protective helmet and a strapless breathing mask according to claim 1, characterised in that the coupling part (9, 24) on the helmet side is movable in an outward direction from an inoperative position lying within a defining line of the protective helmet (2).

3. Combination of a protective helmet and of a strapless breathing mask according to claim 1 or 2, characterised in that the coupling part (9, 24) on the helmet side is formed by a locking strap (25), and the coupling part (10, 34) on the protective mask side is formed by a latching closure (35) mounted to pivot via the pivotal axis (22') on the breathing mask (3).

4. Combination of a protective helmet and of a strapless breathing mask according to one or more of claims 1 to 3, characterised in that the two coupling parts (9 10, 34, 89, 90) are adjustable and/or securable telescopically relative to one another.

5. Combination of a protective helmet and of a strapless breathing mask according to one or more of claims 1 to 4, characterised in that at least one of the coupling parts (9, 24) having tensile strength, also has bending looseness.

6. Combination of a protective helmet and of a strapless breathing mask according to one or more of claims 1 to 5, characterised in that at least one of the coupling parts (9, 24) is designed to be deformable about axes extending transversely to its longitudinal extension.

7. Combination of a protective helmet and of a strapless breathing mask according to one or more of claims 1 to 6, characterised in that each of the coupling parts (9, 10; 24, 34; 89, 90) is supported to resist sliding in the longitudinal direction of the connection element on the breathing mask (3) and/or the protective helmet (2) or the support frame (18) or the inner helmet.

8. Combination of a protective helmet and of a strapless breathing mask according to one or more of claims 1 to 7, characterised in that the two coupling parts (9, 10; 24, 34; 89, 90) are if necessary fixed releasably in their engagement position.

9. Combination of a protective helmet and of a strapless breathing mask according to one or more of claims 1 to 8, characterised in that one coupling part (9, 24) is formed by a locking strap (25), and the other coupling part (10, 34) of the connection device (7) is formed by a latching closure (35).

10. Combination of a protective helmet and of a strapless breathing mask according to one or more of claims 1 to 9, characterised in that the latches (48) of the locking strap (25) are aligned perpendicularly to the longitudinal extension of the coupling part (9, 24), and face the protective helmets (2) in locking flanks (50) of the latches (48) which are aligned roughly perpendicularly to a longitudinal axis of the coupling part (9, 24).

11. Combination of a protective helmet and of a strapless breathing mask according to one or more of claims 1 to 10, characterised in that the coupling part (9, 24) mounted on the protective helmet (2) has an inoperative position lying within a defining line of the protective helmet (2).

12. Combination of a protective helmet and of a strapless breathing mask according to one or more of claims 1 to 11, characterised in that the coupling part (10, 34) particularly formed by the latching closure (35) is secured on a retaining strap (30) extending in the longitudinal direction of the lateral seal (13) of the breathing mask (3).

13. Combination of a protective helmet and of a strapless breathing mask according to one or more of claims 1 to 12, characterised in that the retaining strap (30) is connected to the breathing mask (3) by two attachment points (31, 32) spaced apart in the longitudinal direction of the lateral seal.

14. Combination of a protective helmet and of a strapless breathing mask according to one or more of claims 1 to 13, characterised in that a further connection element (62) is located between a portion of the breathing mask (3) facing the forehead region of the user and the protective helmet (2), preferably in a plane of symmetry located symmetrically between the flank areas (8) of the protective helmet (2) and extending perpendicularly to the pivotal axis (22) of the coupling parts (9, 24) (Figure 6).

15. Combination of a protective helmet and of a strapless breathing mask according to one or more of claims 1 to 14, characterised in that the coupling part (10, 34) associated with the protective breathing mask (3) is attached to the protective breathing mask (3) via at least one joint arrangement (23) having a pivotal axis (22) located substantially parallel to the pivotal axis (22')of the coupling part (9, 24).

16. Combination of a protective helmet and of a strapless breathing mask according to one or more of claims 1 to 15, characterised in that the latching closure (35) has a casing part (36) connected to the retaining strap (30) and has a roughly U-shaped cross-section, the two projecting legs (38, 39) of the casing portion (36), at least at one end (40) along the medial longitudinal plane of the same, connecting the two edges (41) of the two legs (38, 39), spaced from the base (37) transversely to the longitudinal axis of the profiled casing portion (36).

17. Combination of a protective helmet and of a strapless breathing mask according to one or more of claims 1 to 16, characterised in that the casing portion (36) supports a push-button (43), which, in its latched position engaging in the latches (48) of the locking strap (25), is flush with the upper edge (41) of the legs (38, 39) and/or of the cross-web (42).

18. Combination of a protective helmet and of a strapless breathing mask according to one or more of claims 1 to 17, characterised in that the locking elements (86) are located on the edges of the narrow sides (87) of a strap with tensile strength, and the latching closures (35), in the form of hollow cuboids, are provided in the wall areas facing the edges of the narrow sides (87) with elastically deformable resilient arms initially biased in the direction of the locking strap (25).

19. Combination of a protective helmet and of a strapless breathing mask according to one or more of claims 1 to 18, characterised in that the retaining strap (30), or a retaining element of the latching closure (35), is located in the transitional area between the securing frame (12) and a viewing window of the protective breathing mask.

20. Combination of a protective helmet and of a strapless breathing mask according to one or more of claims 1 to 19, characterised in that the latching closure (35) is secured on a securing frame (12) of a viewing window (11) of the protective breathing mask (3), e.g. by a shaping procedure.

21. Combination of a protective helmet and of a strapless breathing mask according to one or more of claims 1 to 20, characterised in that the latching closure (35) is located on a gibbet (33) secured to project forwards from the retaining strap (36).

22. Combination of a protective helmet and of a strapless breathing mask according to one or more of claims 1 to 21, characterised in that the pivotal axis (22) of the coupling part (24) is located on a support plate (20), which is pivotal on the support frame (18) and/or an inner helmet and/or the shell (17) of the protective helmet, about an axis (78) located at a spacing from the pivotal axis (22), and in that this support plate is kinetically connected to an extensionally rigid spacer (80) with the neck padding (55) or its securing means.

23. Combination of a protective helmet and of a strapless breathing mask according to one or more of claims 1 to 22, characterised in that the support plate (20) is connected via tensionally rigid spacers (80) to head supports in a plurality of distances extending radially to the axis (78).

24. Combination of a protective helmet and of a strapless breathing mask according to one or more of claims 1 to 23, characterised in that a coupling part (10, 34), particularly a latching closure (35) or a clamping closure for a strap-like connection element (60, 61) is located or mounted via a joint arrangement (23) having at least one pivotal axis (22) on the outer side of the protective helmet (2) in the flank area (8).

## Revendications

1. Combinaison d'un casque de protection et d'un masque à gaz sans bande qui peut être fixé amoviblement par un dispositif de liaison au casque de protection et qui présente deux éléments de liaison dont chacun est fixé dans l'une des deux zones de flanc du casque de protection orientées respectivement vers les oreilles d'un utilisateur ainsi que dans l'une des deux zones latérales du masque à gaz, et chaque élément de liaison étant formé par deux parties d'accouplement s'engageant l'une dans l'autre, pouvant être détachées l'une de l'autre, dont une partie d'accouplement est fixée au casque de protection et l'autre partie d'accouplement du dispositif de liaison au masque à gaz, et la partie d'accouplement (10, 34) côté masque à gaz étant logée par un axe de pivotement (22') de manière pivotante au masque à gaz (3), et en ce que les deux parties d'accouplement (9, 10, 34, 89, 90) peuvent être ajustées et fixées l'une relativement à l'autre et que par l'ajustement relatif des parties d'accouplement (9, 10, 34, 89, 90) l'une vers l'autre le masque à gaz (3) et le casque de protection (2) peuvent être fixés à une distance différente l'une de l'autre, caractérisée en ce que la partie d'accouplement côté casque (9, 24) est reliée au casque de protection par un axe de pivotement (22) orienté relativement aux zones de flanc (8) de la coque (17) du casque de protection à peu près perpendiculairement et est noyée dans l'espace intérieur (29) du casque de protection (2) ou par rapport à un côté extérieur de la coque (17) du casque de protection et/ou est disposée de façon réglable en hauteur en direction de l'axe de pivotement (22) relativement au côté extérieur, l'axe de pivotement (22) étant logé à la coque (17) du casque de protection et/ou au châssis de support (18) et/ou à un casque intérieur.

2. Combinaison d'un casque de protection et d'un masque à gaz sans bande selon la revendication 1, caractérisée en ce que la partie d'accouplement côté casque (9, 24) est déplaçable d'une position de repos se situant à l'intérieur d'une ligne de délimitation du casque de protection (2) vers l'extérieur.

3. Combinaison d'un casque de protection et d'un masque à gaz sans bande selon la revendication 1 ou 2, caractérisée en ce que la partie d'accouplement côté casque (9, 24) est constituée d'une bande d'arrêt (25) et la partie d'accouplement (10, 34) côté masque à gaz d'une fermeture d'enclenchement (35) logée par l'axe de pivotement (22') de manière pivotante au masque à gaz (3).

4. Combinaison d'un casque de protection et d'un masque à gaz sans bande selon l'une ou plusieurs des revendications 1 à 3, caractérisée en ce que les deux parties d'accouplement (9, 10, 34, 89, 90) peuvent être ajustées télescopiquement et/ou fixées l'une relativement à l'autre.

5. Combinaison d'un casque de protection et d'un masque à gaz sans bande selon l'une ou plusieurs des revendications 1 à 4, caractérisée en ce qu'au moins l'une des parties d'accouplement résistant à la traction (9, 24) est relâchée à la flexion.

6. Combinaison d'un casque de protection et d'un masque à gaz sans bande selon l'une ou plusieurs des revendications 1 à 5, caractérisée en ce qu'au moins l'une des parties d'accouplement (9, 24) est réalisée de façon déformable autour d'axes s'étendant transversalement à son étendue longitudinale.

7. Combinaison d'un casque de protection et d'un masque à gaz sans bande selon l'une ou plusieurs des revendications 1 à 6, caractérisée en ce que chacune des parties d'accouplement (9, 10 ; 24, 34 ; 89, 90) prend appui, en résistant au cisaillement, sur le masque à gaz (3) et/ou le casque de protection (2) et, respectivement, le châssis de support (18) ou le casque intérieur dans la direction longitudinale de l'élément de liaison.

8. Combinaison d'un casque de protection et d'un masque à gaz sans bande selon l'une ou plusieurs des revendications 1 à 7, caractérisée en ce que les deux parties d'accouplement (9, 10 ; 24, 34 ; 89, 90) sont fixées dans leur position en prise de manière relâchable selon le besoin.

9. Combinaison d'un casque de protection et d'un masque à gaz sans bande selon l'une ou plusieurs des revendications 1 à 8, caractérisée en ce qu'une partie d'accouplement (9, 24) est formée par une bande d'arrêt (25) et l'autre partie d'accouplement (10, 34) du dispositif de liaison (7) par une fermeture d'enclenchement (35).

10. Combinaison d'un casque de protection et d'un masque à gaz sans bande selon l'une ou plusieurs des revendications 1 à 9, caractérisée en ce que les crans (48) de la bande d'arrêt (25) sont orientés perpendiculairement à la direction longitudinale de la partie d'accouplement (9, 24) et sont orientés vers le casque de protection (2) dans des flancs d'arrêt (50) des crans (48) orientés à peu près perpendiculairement à un axe longitudinal de la partie d'accouplement (9, 24).

11. Combinaison d'un casque de protection et d'un masque à gaz sans bande selon l'une ou plusieurs des revendications 1 à 10, caractérisée en ce que la partie d'accouplement (9, 24) logée au casque de protection (2) présente une position de repos se situant à l'intérieur d'une ligne de délimitation du casque de protection (2).

12. Combinaison d'un casque de protection et d'un masque à gaz sans bande selon l'une ou plusieurs des revendications 1 à 11, caractérisée en ce que la partie d'accouplement (10, 34) formée notamment par la fermeture d'enclenchement (35) est fixée sur un étrier de retenue (30) s'étendant dans La direction longitudinale du bord d'étanchéité (13) du masque à gaz (3).

13. Combinaison d'un casque de protection et d'un masque à gaz sans bande selon l'une ou plusieurs des revendications 1 à 12, caractérisée en ce que l'étrier de retenue (30) est relié par deux endroits de fixation (31, 32) espacés l'un de l'autre dans la direction longitudinale du bord d'étanchéité au masque à gaz (3).

14. Combinaison d'un casque de protection et d'un masque à gaz sans bande selon l'une ou plusieurs des revendications 1 à 13, caractérisée en ce qu'un élément de liaison supplémentaire (62) est disposé de préférence dans un plan de symétrie disposé symétriquement entre les zones de flanc (8) du casque de protection (2), s'étendant perpendiculairement aux axes de pivotement (22) des parties d'accouplement (9, 24) entre une partie du masque à gaz (3) orientée vers la zone frontale de l'utilisateur et le casque de protection (2) (figure 6).

15. Combinaison d'un casque de protection et d'un masque à gaz sans bande selon l'une ou plusieurs des revendications 1 à 14, caractérisée en ce que la partie d'accouplement (10, 34) orientée vers le masque à gaz (3) est fixée au masque à gaz (3) par au moins un agencement d'articulation (23) présentant un axe de pivotement (22) disposé essentiellement parallèlement à l'axe de pivotement (22') de la partie d'accouplement (9, 24).

16. Combinaison d'un casque de protection et d'un masque à gaz sans bande selon l'une ou plusieurs des revendications 1 à 15, caractérisée en ce que la fermeture d'enclenchement (35) présente une partie de boîtier (36) reliée à l'étrier de retenue (30) et présente une section transversale à peu près en forme de U, les deux branches érigées (38, 39) de la partie du boîtier (36), au moins à une extrémité (40) le long du plan médian longitudinal de celle-ci, reliant les deux bords (41), espacés de la base (37), des deux branches (38, 39) transversalement à l'axe longitudinal de la partie de boîtier en forme de profilé.

17. Combinaison d'un casque de protection et d'un masque à gaz sans bande selon l'une ou plusieurs des revendications 1 à 16, caractérisée en ce que la partie de boîtier (36) loge un capteur de pression (43) qui, dans sa position d'arrêt s'engageant dans les crans (48) de la bande de fermeture (25), est aligné avec le bord supérieur (41) des branches (38, 39) et/ou de la nervure transversale (42).

18. Combinaison d'un casque de protection et d'un masque à gaz sans bande selon l'une ou plusieurs des revendications 1 à 17, caractérisée en ce que les éléments d'enclenchement (86) sont disposés sur les arêtes (87) des côtés étroits d'une bande résistant à la traction, et en ce que la fermeture d'enclenchement (35) réalisée sous forme de parallélépipède creux est pourvue dans les zones de paroi orientées vers les arêtes (87) des côtés étroits de bras élastiquement déformables, précontraints dans la direction de la bande d'enclenchement (25).

19. Combinaison d'un casque de protection et d'un masque à gaz sans bande selon l'une ou plusieurs des revendications 1 à 18, caractérisée en ce que l'étrier de retenue (30) et, respectivement un élément de retenue de la fermeture d'enclenchement (35) est disposé dans la zone de transition entre le châssis de retenue (12) et une fenêtre de vision du masque à gaz.

20. Combinaison d'un casque de protection et d'un masque à gaz sans bande selon l'une ou plusieurs des revendications 1 à 19, caractérisée en ce que la fermeture d'enclenchement (35) est fixée à un châssis de retenue (12) d'une fenêtre (11) du masque à gaz (3), par exemple par une opération de formage.

21. Combinaison d'un casque de protection et d'un masque à gaz sans bande selon l'une ou plusieurs des revendications 1 à 20, caractérisée en ce que la fermeture d'enclenchement (35) est disposée sur un bras saillant (33) fixé sur l'étrier de retenue (36).

22. Combinaison d'un casque de protection et d'un masque à gaz sans bande selon l'une ou plusieurs des revendications 1 à 21, caractérisée en ce que l'axe de pivotement (22) de la partie d'accouplement (24) est disposé sur une plaque de support (20) qui peut pivoter au châssis de support (18) et/ou un casque intérieur et/ou de la coque du casque de protection (17) autour d'un axe (78) disposé à une certaine distance de l'axe de pivotement (22), et en ce que cette plaque de support (20) est reliée en mouvement à une pièce d'écartement rigide en extension (80) avec le coussin de nuque (55) et, respectivement le logement de celui-ci.

23. Combinaison d'un casque de protection et d'un masque à gaz sans bande selon l'une ou plusieurs des revendications 1 à 22, caractérisée en ce que la plaque de support (20) est reliée dans plusieurs directions s'étendant radialement à l'axe (78) par des pièces d'écartement résistant à la traction (80) à des appuitêtes.

24. Combinaison d'un casque de protection et d'un masque à gaz sans bande selon l'une ou plusieurs des revendications 1 à 23, caractérisée en ce qu'une partie d'accouplement (10, 34), notamment une fermeture d'enclenchement (35) et, respectivement une fermeture de serrage pour un élément de liaison (60, 61) en forme de bande est disposée et, respectivement logée par un agencement d'articulation (23) présentant au moins un axe de pivotement (22) sur le côté extérieur du casque de protection (2) dans la zone de flanc (8).
